# EUROPÄISCHE PATENTSCHRIFT

(11) **EP 3 863 820 B1**
(45) Veröffentlichungstag und Bekanntmachung des Hinweises auf die Patenterteilung: **06.12.2023**
(21) Anmeldenummer: 19786766.6
(22) Anmeldetag: 09.10.2019
(51) Int. Cl.: B28B 7/00, B28B 23/00, B28B 23/02, E04C 2/04

(54) **VERFAHREN ZUR HERSTELLUNG EINES BETON-DOPPELWANDELEMENTS**
METHOD FOR THE PRODUCTION OF A CONCRETE DOUBLE-WALL ELEMENT
PROCÉDÉ POUR LA PRÉPARATION D'UN ÉLÉMENT DE DOUBLE PAROI EN BÉTON

(30) Priorität: 10.10.2018 DE 102018124980; 10.10.2018 DE 202018105793 U
(43) Veröffentlichungstag der Anmeldung: 18.08.2021
(73) Patentinhaber: Martin Schwarzenbeck & Co. Bauunternehmen und Betonwerk GmbH & Co. KG, 83536 Gars am Inn (DE)
(72) Erfinder: SCHWARZENBECK, Martin, 83536 Gars am Inn (DE); SCHWARZENBECK, Otto, 83536 Gars am Inn (DE); BINSTEINER, Josef, 83527 Kirchdorf (DE)
(74) Vertreter: Raunecker, Klaus Peter
(86) Internationale Anmeldenummer: PCT/EP2019/077427
(87) Internationale Veröffentlichungsnummer: WO 2020/074617

(56) Entgegenhaltungen:
- WO-A1-2018/171893
- DE-T5-112010 003 523
- GB-A- 2 090 192

## Beschreibung

Die Erfindung betrifft ein Verfahren zur Herstellung von Beton-Doppelwandelementen.

Die Herstellung von Betonfertigteilen erfolgt oftmals in zwei Schritten, die an räumlich getrennten Orten stattfinden. Dabei werden zunächst in einem Betonfertigteilwerk sogenannte Beton-Doppelwandelemente produziert, die eine Erstschale und eine Zweitschale aus bewehrtem Beton umfassen. Zwischen den beiden Schalen befindet sich ein Hohlraum, der ggf. mit Dämmmaterialien versehen sein kann. Diese im Betonfertigteilwerk vorfabrizierten Doppelwandelemente werden auf die Baustelle transportiert und dort in der gewünschten Endlage fixiert. Anschließend wird der Hohlraum zwischen Erst- und Zweitschale mit Beton ausgefüllt. Ein gattungsgemä-ßes Verfahren ist in der Internationalen Patentanmeldung WO 2018/171893 A1 beschrieben.

Die Fertigung der Doppelwandelemente im Betonfertigteilwerk erfolgt typischerweise in mehreren Prozessschritten unter Verwendung einer sogenannten Paletten-Umlaufanlage. In einem ersten Schritt wird eine sogenannte Erstschale hergestellt und in einer Trockenkammer ausgehärtet. In diese Erstschale sind Verbundmittel einbetoniert, die typischerweise über das gesamte Wandelement verteilt sind, als Abstandshalter fungieren und im späteren Bauteil die Wanddicke des Bauteils definieren. Ist die Erstschale ausgehärtet, dann wird sie um 180° gewendet und auf eine Lage von Flüssigbeton (Frischbeton) gelegt, die die (noch ungehärtete) Zweitschale bildet. Die in die Erstschale einbetonierten Abstandhalter liegen beim Auflegen der Erstschale in den Frischbeton der Zweitschale auf der unteren Schalung auf. Der Zusammenbau aus Erst- und Zweitschale wird nochmals in die Trockenkammer verbracht, um die Zweitschale auszuhärten. Danach wird das auf diese Weise gefertigte Beton-Doppelwandelement in einer Entschalstation aus der Palette entnommen.

Bei der Fertigung von Beton-Doppelwandelementen in der Paletten-Umlaufanlage sind die zu fertigenden Betonschalen und Betonelemente auf verschiebbaren Paletten gelagert, die für die unterschiedlichen Arbeitsschritte in unterschiedliche Arbeitsstationen bewegt werden. Diese Vorgehensweise ermöglicht eine sehr effiziente Fertigung, birgt jedoch beim Arbeitsschritt des Auflegens der Erstschale auf den Frischbeton der Zweitschale die Schwierigkeit, dass die ausgehärtete Erstschale mit ihrem kompletten Gewicht auf den punktförmigen Abstandshaltern aufliegt. Während der Prozessschritt des Auflegens der Erstschale maschinengesteuert und hoch präzise erfolgt, kann es bei dem nun folgenden Verdichtungsprozess und insbesondere bei einem Transfer der den Frischbeton tragenden Palette in eine nächste Arbeitsstation aufgrund der dabei auftretenden Brems- und Beschleunigungskräfte in Kombination mit der Trägheit der Erstschale zu einem Verschieben der ausgehärteten Erstschale relativ zum Frischbeton der Zweitschale kommen. Werden solche Fehlstellungen vor dem Aushärten der Zweitschale des Doppelwandteils bemerkt, dann können sie händisch korrigiert werden, was jedoch mit einem großen Aufwand einhergeht. Oftmals werden solche Fehlstellungen allerdings erst bei der Montage der Wände auf der Baustelle bemerkt. Zu diesem Zeitpunkt können die Fehlstellungen nicht mehr korrigiert werden, sondern müssen durch einen erhöhten Montageaufwand kompensiert werden.

DE 11 2010 003523 T5 offenbart ein Verfahren zur Herstellung eines Beton-Doppelwandelements, umfassend eine erste Betonschale und eine zweite Betonschale mit den Schritten:
a. Eingießen von Flüssigbeton und Einlegen von abschnittsweise aus diesem Flüssigbeton herausragenden Verbundmitteln in einen durch eine Schalung auf einer ersten Innenfläche gebildeten Innenraum;
b. Aushärten dieser mit den Verbundmitteln versehenen Flüssigbetonschicht zur Schaffung einer ersten Betonschale;
c. Eingießen von Flüssigbeton in einen durch eine Schalung auf einer zweiten Innenfläche gebildeten Innenraum;
d. Wenden der ersten Betonschale und Ablegen auf der Flüssigbetonschicht der zweiten Innenfläche;
e. Aushärten der auf der zweiten Innenfläche befindlichen Flüssigbetonschicht zur Schaffung einer über die Verbindungsmittel mit der ersten Betonschale fest verbundenen zweiten Betonschale, wobei
f. in Schritt B eine Fixiervorrichtung in einer solchen Weise in den Flüssigbeton eingesetzt wird, dass ein erster Endabschnitt der Fixiervorrichtung im Flüssigbeton eingebettet ist.

Der Erfindung liegt daher die Aufgabe zugrunde, ein Verfahren vorzuschlagen, bei dem die oben beschriebenen Fehlstellungen der beiden Betoneinzelschalen zueinander vermieden oder zumindest reduziert werden.

Diese Aufgabe wird gelöst durch ein Verfahren mit den Merkmalen des unabhängigen Anspruchs 1. Die Unteransprüche betreffen vorteilhafte Weiterbildungen und Varianten der Erfindung.

Bei einem erfindungsgemäßen Verfahren zur Herstellung eines Beton-Doppelwandelements wird zur Relativpositionierung der beiden Einzelschalen eine Fixiervorrichtung mit einem ersten und einem zweiten Endabschnitt verwendet. Der erste Endabschnitt der Fixiervorrichtung wird im Zuge der Herstellung der ersten Betonschale gemeinsam mit den Verbindungsmitteln in diese einbetoniert. Dabei wird der erste Endabschnitt in einer solchen Weise in den Flüssigbeton der ersten Betonschale eingebettet, dass der nicht einbetonierte, zweite Endabschnitt der Fixiervorrichtung sowohl seitlich über die Kontur der ersten Betonschale hinausragt als auch vertikal über diese herausragt. Am zweiten Endabschnitt ist bzw. wird endseitig ein Ankerelement befestigt. Der zweite Endabschnitt bzw. das Ankerelement sind dabei in einer solchen Weise dimensioniert, dass der mit dem Ankerelement versehene zweite Endabschnitt in Normalenrichtung der ersten Betonschale etwa genauso weit aus der ersten Betonschale herausragt wie die Verbindungsmittel, die im gemeinsam mit der Fixiervorrichtung in die erste Betonschale einbetoniert werden. Im Zuge des Ablegens der um 180° gewendeten ersten Betonschale auf der Frischbetonschicht der zweiten Betonschale kommt das Ankerelement mit der die Frischbetonschicht tragenden Palette in Eingriff und verbindet die erste Betonschale verschiebungssicher mit dieser Palette. Mittels der Fixiervorrichtung wird die erste Betonschale somit gegenüber der die Frischbetonschicht tragenden Palette fixiert, so dass während des Einrüttelns der ersten Betonschale und während des Transports der Palette in die Härtestation bzw. Trockenkammer keine Lageänderungen der ersten Betonschale gegenüber der Palette mehr auftreten können.

Die Verbindung der Fixiervorrichtung mit der die Frischbetonschicht tragenden Palette ist vorzugsweise eine leicht lösbare Verbindung, so dass das Ankerelement nach Fertigstellung des Doppelwandelements ohne großen Aufwand von der Palette gelöst werden kann und die Palette ohne Rückstände der Fixiervorrichtung weiterverwendet werden kann. So kann das Ankerelement insbesondere ein Permanentmagnet sein, der mittels Magnetkraft an der (metallischen) Palette fixiert werden kann und nach Abnahme des fertigen Doppelwandelements - beispielsweise im Zuge einer Entfernung der Schalung - rückstandsfrei entfernt wird.

Der die beiden Endabschnitte umfassende Teil des Fixierelements ist vorzugsweise ein gebogener Stab, insbesondere ein gebogener Stahlstab. Dies ermöglicht eine besonders einfache und preiswerte Gestaltung des Fixierelements. Das Ankerelement ist vorzugsweise lösbar am zweiten Endabschnitt dieses Stahlstabs befestigt und wird erst nach dem Einbetonieren des ersten Endabschnitts (und dem Aushärten der ersten Betonschale) am zweiten Endabschnitt befestigt. Das erleichtert die Handhabung des Fixierelements während der Herstellung der ersten Betonschale, weil nur der (gewichtsmäßig vergleichsweise leichte) Stahlstab einbetoniert zu werden braucht, während das (schwerere) Ankerelement erst später, vor dem Auflegen der ersten Betonschale auf die Frischbetonschicht, an dem Stahlstab befestigt zu werden braucht. Das Ankerelement ist vorzugsweise über ein Gewinde am zweiten Endabschnitt der Fixiervorrichtung bzw. des Stahlstabs verbunden.

Während der Herstellung der ersten Betonschale wird der erste Endabschnitt der Fixiervorrichtung in der gewünschten Lage/Ausrichtung der Fixiervorrichtung in den Frischbeton der Erstschale eingeführt, und die Fixiervorrichtung wird dann gemeinsam mit der diesen Frischbeton tragenden Palette in den Härteofen verbracht, um die Fixiervorrichtung in dieser Lage/Ausrichtung in der ersten Betonschale zu verankern. Um während des Transports und des Aushärteprozesses der ersten Einzelschale sicherzustellen, dass die Fixiervorrichtung zuverlässig in dieser gewünschten Einbaulage einbetoniert wird, kann er mit Hilfe einer Stützvorrichtung (z.B. mechanisch oder magnetisch) fixiert werden.

Ist die erste Betonschale fertig ausgehärtet, dann wird (bei Verwendung eines lösbaren Ankerelements) das Ankerelement am zweiten Endabschnitt der Fixiervorrichtung aufgesetzt bzw. aufgesteckt bzw. aufgeschraubt. Anschließend wird die erste Betonschale mittels einer Wendeanlage um 180° gedreht und in den Frischbeton der zweiten Halbschale eingesetzt. Beim Absenken der ersten Halbschale stellt das Ankerelement der Fixiervorrichtung eine (z.B. magnetische) Verbindung mit der den Frischbeton tragenden Palette her, wodurch die Fixiervorrichtung und somit die erste Betonschale relativ zur Palette fixiert wird. Fährt nun die Palette nach dem Wendeprozess an, so hält die Fixiervorrichtung die erste Betonschale lagegenau gegenüber der auf der Palette aufgebrachten Frischbetonschicht. Ein horizontales Verrutschen der ersten Betonschale gegenüber dem Frischbeton der zweiten Betonschale während des Transports bzw. des Aushärtens der zweiten Betonschale wird so wirksam unterbunden.

Ein Halbzeug zur Herstellung eines Beton-Doppelwandelements umfasst eine ausgehärtete, flächige Betonschicht mit abschnittsweise in diese Betonschicht eingebettete Verbundmittel und eine Fixiervorrichtung, die in einem ersten Endabschnitt in die Betonschicht einbetoniert ist und einen zweiten Endabschnitt aufweist, der seitlich versetzt zur Fläche der Betonschicht abragt. Der zweite Endabschnitt ist mit einem (lösbar oder unlösbar mit diesem zweiten Endabschnitt verbundenen) Ankerelement versehen, das insbesondere einen Permanentmagneten umfassen kann. Das Halbzeug wird bei der Herstellung eines Beton-Doppelwandelements als erste Betonschale verwendet; die Fixiervorrichtung des Halbzeugs ermöglicht eine Fixierung des Halbzeugs auf einer eine Frischbetonschicht tragenden Palette in der oben beschriebenen Weise.

Nachfolgend werden Ausführungsbeispiele und Varianten der Erfindung anhand der Zeichnung näher erläutert. Es zeigen:
- Figur 1: eine schematische Schnittdarstellung eines mit Hilfe des erfindungsgemäßen Verfahrens hergestellten Beton-Doppelwandelements;
- Figur 2: ein schematisches Ablaufdiagramm eines Verfahrens zur Herstellung des Beton-Doppelwandelements der Figur 1;
- Figur 3a: eine schematische Schnittdarstellung einer gegossenen Erstschale auf einer Palette (entsprechend Verfahrensschritt A in Figur 2);
- Figur 3b: eine schematische Schnittdarstellung eines durch Aushärten der gegossenen Erstschale der Figur 1 erzeugten Halbzeugs;
- Figur 3c: eine schematische Schnittdarstellung des um 180° gewendeten ausgehärteten Halbzeugs über einer gegossenen Zweitschale (entsprechend Verfahrensschritt C in Figur 2);
- Figur 3d: eine schematische Schnittdarstellung des auf der gegossenen Zweitschale abgelegten gewendeten Halbzeugs (entsprechend Verfahrensschritt D in Figur 2).
- Figur 3e: eine schematische Schnittdarstellung des durch Aushärten der Zweitschale erzeugten Zusammenbaus aus Erst- und Zweitschale;

Figur 1 zeigt in einer schematischen Darstellung ein Beton-Doppelwandelement 1 mit zwei flächigen Schalen 2a, 2b aus ausgehärtetem Beton 1, die durch Verbundmittel 3 verbunden und mittels der Verbundmittel 3 in einem vorgegebenen Abstand zueinander fixiert sind. Zwischen den beiden Betonschalen 2a, 2b ist ein Hohlraum 29 gebildet, der in einem späteren, hier nicht näher beschriebenen Prozessschritt an einem Verbauort, insbesondere auf eine Baustelle, zur Bildung einer Betonwand mit flüssigem Beton verfüllt wird.

Figur 2 veranschaulicht einen prinzipiellen Prozessablauf beim Herstellen des Beton-Doppelwandelements 1 der Figur 1; in den Figuren 3a - 3e sind einzelne Prozessschritte gezeigt. Die Herstellung des Beton-Doppelwandelements 1 erfolgt mit Hilfe von Paletten 5a, 5b, die nacheinander mehrere Stationen einer (in den Figuren nicht gezeigten) Fertigungsstraße durchlaufen. Die Verschiebbarkeit der Paletten 5a, 5b im Zuge der Herstellung des Beton-Doppelwandelements 1 ist in den Figuren 3a - 3f durch Transportrollen 8 unterhalb der Paletten 5a, 5b angedeutet.

In einem ersten Prozessschritt (Schritt A) werden auf einer erste Palette 5a Schalungselemente 6a' angebracht; die Gesamtheit dieser Schalungselemente 6a' bildet eine Schalung 6a, die einen mit Flüssigbeton zu füllenden Innenraum 7a umschließt und somit der Außen- und Innenkontur des zu fertigenden Beton-Doppelwandelements 1 entspricht (Schritt A). In den von den Schalelementen 6a' gebildeten Innenraum 7a können (in den Figuren nicht gezeigte) Bewehrungsmatten eingelegt werden, bevor Flüssigbeton 10a (sogenannter Frischbeton) in den Innenraum 7a eingegossen wird (Schritt B, siehe Figur 3a). In den noch ungehärteten Flüssigbeton 10a werden Verbundmittel 3, beispielsweise Gitterträger, eingelegt, die später, in dem zu fertigenden Beton-Doppelwandelement 1, die beiden Betonschalen 2a, 2b miteinander verbinden (siehe Figur 1). Kuppen 4 dieser Verbundmittel 3 ragen nach oben aus dem Flüssigbeton 10a heraus und definieren auf diese Weise die Breite des Hohlraums 29 im Inneren des zu fertigenden Beton-Doppelwandelements 1.

Weiterhin wird in den noch ungehärteten Flüssigbeton 10a eine Fixiervorrichtung 20 mit zwei Endabschnitten 21, 22 in einer solchen Weise eingeführt, dass der erste Endabschnitt 21 im Flüssigbeton 10a eingebettet ist, während der zweite Endabschnitt 22 sowohl vertikal (in einer Verbindungsrichtung 15) als auch seitlich (senkrecht zur Verbindungsrichtung 15) über die Schalung 6b hinausragt. Die Fixiervorrichtung 20 umfasst im Ausführungsbeispiel der Figur 3a einen S-förmig gebogenen Metallstab 26 mit zwei näherungsweise parallelen, räumlich gegeneinander versetzten Endabschnitten 21, 22, dessen erster Endabschnitt 21 so in den Flüssigbeton 10a gesteckt wird, während der zweite Endabschnitt 22 näherungsweise parallel zur Verbindungsrichtung 15 von der Palette 5a abragt und sich außerhalb der Außenkontur der Schalung 6a befindet (siehe Figur 3a). Der zweite Endabschnitt 22 weist einen Befestigungsbereich 25 zur Befestigung eines Ankerelements 23, beispielsweise eines Permanentmagneten, auf. Das Ankerelement 23 kann fest mit dem zweiten Endabschnitt 22 verbunden sein (z.B. mittels einer Klebe- oder Stauchverbindung). Vorzugsweise ist das Ankerelement 23 jedoch - wie im Ausführungsbeispiel der Figuren 3b - 3e gezeigt - lösbar am zweiten Endabschnitt 22 befestigt und wird erst in einem späteren Prozessschritt am zweiten Endabschnitt angebracht (siehe Figur 3c). Im vorliegenden Ausführungsbeispiel ist der zweite Endabschnitt 22 im Befestigungsbereich 25 mit einem Außengewinde versehen, auf das das Ankerelement 23 aufgeschraubt werden kann.

Die auf die beschriebene Weise bestückte Palette 5a wird nun in eine Härtestation verbracht, in der der Flüssigbeton 10a zu einer ersten Betonschale 2a (Erstschale) aushärtet (Schritt C). Um die Fixiervorrichtung 20 vor dem Aushärten der Flüssigbetonschicht 7a in der gewünschten Lage und Ausrichtung zu halten, ist eine Stützvorrichtung 30 vorgesehen, die die Fixiervorrichtung 20 während des Transports in die Härtestation und während der Aushärtung des Flüssigbetons 10a in der gewünschten Raumlage und Ausrichtung hält. Im Zuge des Aushärtens des Betons wird die Fixiervorrichtung 20 im Bereich ihres ersten Endabschnitts 21 fest in die Erstschale 2a einbetoniert. Um eine gute Verankerung des ersten Endabschnitts 21 in der Erstschale 2a sicherzustellen, kann der erste Endabschnitt 21 Biegungen/Krümmungen und/oder Materialverdickungen aufweisen, mit einer Oberflächenstruktur versehen sein etc.

Nach dem Aushärten des Flüssigbetons 10a kann die Stützvorrichtung 30 entfernt werden, da die Fixiervorrichtung 20 nun fest in der ausgehärteten Betonschicht 2a verankert ist. Weiterhin wird das magnetische Ankerelement 23 auf das freie Ende des zweiten Endabschnitts 22 der Fixiervorrichtung 20 aufgeschraubt.

Durch die Prozessschritte A bis C wird ein Halbzeug 9 (Zwischenprodukt) zur Herstellung des Beton-Doppelwandelements 1 der Figur 1 geschaffen. Das Halbzeug 9 umfasst die ausgehärtete Erstschale 2a mit den abschnittsweise einbetonierten Verbundmitteln 3, deren Kuppen 4 in Verbindungsrichtung 15 aus der Betonschicht 2a herausragen, sowie die abschnittsweise einbetonierte Fixiervorrichtung 20, deren zweiter Endabschnitt 22 seitlich versetzt zur Fläche der Betonschicht 2a in Verbindungsrichtung 15 abragt. Ein solches Halbzeug 9 ist in Figur 3b dargestellt.

In einem Prozessschritt A' werden auf einer zweiten Palette 5b Schalungselemente 6b` für eine Schalung 6b angebracht, welche ebenfalls der Außen- und Innenkontur des zu fertigenden Beton-Doppelwandelements 1 entspricht, die aber seitenverkehrt zu der Schalung 6a der ersten Palette 5a angeordnet ist. In den von den Schalelementen 6b` gebildeten Innenraum 7b können zunächst Bewehrungsmatten eingelegt werden. Anschließend wird Flüssigbeton 10b in den Innenraum 7b eingegossen (Prozesschritt D).

In einem gleichzeitig oder zeitlich versetzt stattfindenden Prozessschritt E wird die auf der ersten Palette 5a befindliche ausgehärtete Erstschale 2a mit Hilfe einer Wendevorrichtung um 180° gewendet, so dass die Kuppen 4 der Verbundmittel 3 nach unten abragen (siehe Figur 3b). Anschließend wird die Erstschale 2a in einer vorausberechneten Weise lagegenau auf der Flüssigbetonschicht 10b der zweiten Palette 5b abgelegt (Prozesschritt F). Die Kuppen 4 der Verbundmittel 3 sinken dabei in die Flüssigbetonschicht 10b ein (siehe Figur 3d). Gleichzeitig kommt das Ankerelement 23 der Fixiervorrichtung 20 in Kontakt mit der Oberfläche der zweiten Palette 5b. Damit dieser Kontakt zwischen Ankerelement 23 und Oberfläche der zweiten Palette 5b zustande kommt, ist die Länge des zweiten Endabschnitts 24 bzw. des Ankerelements 23 so bemessen, dass die der Erstschale 2a abgewandte Seite 24 des Ankerelements auf eine etwa gleiche Höhe über die Ebene der Erstschale 2 herausragt wie die Kuppen 4 der Verbundmittel 3.

Da das Ankerelement 23 als Permanentmagnet ausgebildet ist und die zweite Palette 5b (zumindest im Auftreffbereich des Ankerelements 23) aus einem magnetischen Material besteht, wird das Ankerelement 23 magnetisch von der Oberfläche der Palette 5b angezogen und somit die gesamte Fixiervorrichtung 20 über Magnetkraft fest mit der zweiten Palette 5b verbunden. Und da die Fixiervorrichtung 20 in die erste Betonschale 2a eingebettet ist, ist somit auch die erste Betonschale 2a an der zweiten Palette 5b fixiert.

Die zweite Palette 5b mit der Flüssigbetonschicht 10b und der darauf gelagerten Erstschale 2a wird daraufhin in die Härtestation verbracht. Aufgrund der Fixierung der ersten Betonschale 2a an der zweiten Palette 5b mittels der Fixiervorrichtung 20 werden während dieses Transports Verschiebungen der ersten Betonschale 2a gegenüber der zweiten Palette 5b unterbunden. In der Härtestation wird der in den Innenraum 7b der zweiten Palette 5b eingegossene Flüssigbeton 10b zu einer zweiten Betonschale 2b (Zweitschale) ausgehärtet (Schritt G). Erstschale 2a und Zweitschale 2b sind nun fest miteinander verbunden, Verschiebungen der beiden Schalen 2a, 2b relativ zueinander werden durch die beidseitig einbetonierten Verbundmittel 3 verhindert (Figur 3e).

In einem nächsten Prozessschritt H wird das Ankerelement 23 der Fixiervorrichtung 20 mechanisch abgetrennt, um das Beton-Doppelwandelement 1 aus der Palette 5b entnehmen zu können. Vorzugsweise wird die dabei die Fixiervorrichtung 20 an einer im Hohlraum 29 des Beton-Doppelwandelements 1 befindlichen Stelle 27 durchtrennt (siehe Figuren 3e und 1). Auf diese Weise wird sichergestellt, dass der am Beton-Doppelwandelement 1 verbleibende Stummel 28 der Fixiervorrichtung 20 beim anschließenden Verfüllen des Hohlraums 29 auf der Baustelle vollkommen in Beton eingebettet und Korrosion des Stummels 28 vermieden wird.

Das auf der zweiten Palette 5b magnetisch fixierte Ankerelement 23 kann anschließend - zusammen mit den Schalungselementen 6b' - abgenommen, vom abgetrennten Ende der Fixiervorrichtung abgeschraubt und als Teil einer weiteren Fixiervorrichtung bei der Herstellung eines weiteren Beton-Doppelwandelements verwendet werden.

## Patentansprüche

1. Verfahren zur Herstellung eines Beton-Doppelwandelements (1), umfassend eine erste Betonschale (2a) und eine zweite Betonschale (2b) mit den Schritten:
a. Eingießen von Flüssigbeton (10a) und Einlegen von abschnittsweise aus diesem Flüssigbeton (10a) herausragenden Verbundmitteln (3) in einen durch eine Schalung (6a) auf einer ersten Palette (5a) gebildeten Innenraum (7a) (Schritt B);
b. Aushärten dieser mit den Verbundmitteln (3) versehenen Flüssigbetonschicht (10a) zur Schaffung einer ersten Betonschale (2a) (Schritt C);
c. Eingießen von Flüssigbeton (10b) in einen durch eine Schalung (6b) auf einer zweiten Palette (5b) gebildeten Innenraum (7b) (Schritt D);
d. Wenden der ersten Betonschale (2a) (Schritt E) und Ablegen auf der Flüssigbetonschicht (10b) der zweiten Palette (5b) (Schritt F);
e. Aushärten der auf der zweiten Palette (5b) befindlichen Flüssigbetonschicht (10b) zur Schaffung einer über die Verbindungsmittel (3) mit der ersten Betonschale (2a) fest verbundenen zweiten Betonschale (2b) (Schritt G), wobei
f. in Schritt B eine Fixiervorrichtung (20) in einer solchen Weise in den Flüssigbeton (10a) eingesetzt wird, dass ein erster Endabschnitt (21) der Fixiervorrichtung (20) im Flüssigbeton (10a) eingebettet ist und ein zweiter Endabschnitt (22) seitlich über die Schalung (6a) hinausragt,
g. und im Zuge des Ablegens der ersten Betonschale (2a) auf der Flüssigbetonschicht (10b) der zweiten Palette (5b) (Schritt F) ein am zweiten Endabschnitt (22) der Fixiervorrichtung (20) vorgesehenes Ankerelement (23) an der zweiten Palette (5b) befestigt wird.

2. Verfahren nach Anspruch 1,
**dadurch gekennzeichnet, dass** das am zweiten Endabschnitt (22) der Fixiervorrichtung (20) vorgesehene Ankerelement (23) lösbar an der zweiten Palette (5b) befestigt wird.

3. Verfahren nach Anspruch 1 oder 2,
**dadurch gekennzeichnet, dass** das am zweiten Endabschnitt (22) der Fixiervorrichtung (20) vorgesehene Ankerelement (23) einen Permanentmagneten umfasst, der mittels Magnetkraft an der zweiten Palette (5b) befestigt wird.

4. Verfahren nach einem der Ansprüche 1 bis 3,
**dadurch gekennzeichnet, dass** als Fixiervorrichtung (20) ein Stahlstab (26) mit einem endseitig (25) an diesem Stahlstab (26) befestigten Ankerelement (23) verwendet wird.

5. Verfahren nach einem der der Ansprüche 1 bis 4,
**dadurch gekennzeichnet, dass** das Ankerelement (23) lösbar am zweiten Endabschnitt (22) der Fixiervorrichtung (20) befestigt wird.

6. Verfahren nach Anspruch 5,
**dadurch gekennzeichnet, dass** das Ankerelement (23) über ein Gewinde am zweiten Endabschnitt (22) der Fixiervorrichtung (20) befestigt wird.

7. Verfahren nach einem der Ansprüche 1 bis 6,
**dadurch gekennzeichnet, dass** die Fixiervorrichtung (20) während des Aushärtens der ersten Betonschale (2a) (Schritt C) mittels einer Stützvorrichtung (30) lagefixiert wird.

## Claims

1. Method for the production of a concrete double-wall element (1), comprising a first concrete shell (2a) and a second concrete shell (2b) with the steps:
a. pouring of liquid concrete (10a) and placing connectors (3) section by section protruding from this liquid concrete (10a) in a cavity (7a) formed by a formwork (6a) on a first pallet (5a) (step B);
b. curing of the liquid concrete layer (10a) with the connectors (3) to create a first concrete shell (2a) (step C);
c. pouring of liquid concrete (10b) in a cavity (7b) formed by a formwork (6b) on a second pallet (5b) (step D);
d. turning of the first concrete shell (2a) (step E) and placing on the liquid concrete layer (10b) of the second pallet (5b) (step F);
e. curing of the liquid concrete layer (10b) on the second pallet (5b) to create a concrete shell (2b) firmly connected to the first concrete shell (2a) via the connectors (3) (step G), whereby
f. a fixing device (20) is inserted into the liquid concrete (10a) in such a way in step B that a first end section (21) of the fixing device (20) is embedded in the liquid concrete (10a) and a second end section (22) protrudes laterally from the formwork (6a),
g. and in the course of placing the first concrete shell (2a) on the liquid concrete layer (10b) of the second pallet (5b) (step F) an anchor element (23) on the second end section (22) of the fixing device (20) is fixed to the second pallet (5b).

2. Process according to claim 1, **characterised by** the anchor element (23) on the second end section (22) of the fixing device (20) being removable from the second pallet (5b) to which it is fixed.

3. Process according to claim 1 or 2, **characterised by** the anchor element (23) on the second end section (22) of the fixing device (20) comprising a permanent magnet, which is fixed to the second pallet (5b) by means of magnetic force.

4. Process according to one of the claims 1 to 3, **characterised by** the use of a steel rod (26) as the fixing device (20) with an anchor element (23) fixed to the end (25) of this steel rod (26).

5. Process according to one of the claims 1 to 4, **characterised by** the anchor element (23) fixed to the second end section (22) of the fixing device (20) being removable.

6. Process according to claim 5, **characterised by** the anchor element (23) being fixed to the second end section (22) of the fixing device (20) by means of a thread.

7. Process according to one of the claims 1 to 6, **characterised by** the fixing device (20) being held in position during the curing of the first concrete shell (2a) (step C) by means of a support device (30).

## Revendications

1. Procédé de fabrication d'un élément à double paroi en béton (1), comprenant une première coque en béton (2a) et une deuxième coque en béton (2b) avec les étapes suivantes :
a. Coulée de béton liquide (10a) et mise en place de moyens d'assemblage (3) dépassant par sections de ce béton liquide (10a) dans un espace intérieur (7a) formé par un coffrage (6a) sur une première palette (5a) (étape B) ;
b. Durcissement de cette couche de béton liquide (10a) munie des moyens d'assemblage (3) pour créer une première coque en béton (2a) (étape C) ;
c. Coulée de béton liquide (10b) dans un espace intérieur (7b) formé par un coffrage (6b) sur une deuxième palette (5b) (étape D) ;
d. Retournement de la première coque en béton (2a) (étape E) et dépôt sur la couche de béton liquide (10b) de la deuxième palette (5b) (étape F) ;
e. Durcissement de la couche de béton liquide (10b) se trouvant sur la deuxième palette (5b) pour créer par le biais des moyens d'assemblage (3) une deuxième coque en béton (2b) solidaire de la première coque en béton (2a) (étape G), où
f. à l'étape B, un dispositif de fixation (20) est inséré dans le béton liquide (10a) de telle manière qu'une première section d'extrémité (21) du dispositif de fixation (20) est noyée dans le béton liquide (10a) et qu'une deuxième section d'extrémité (22) fait saillie latéralement au-delà du coffrage (6a),
g. et par suite du dépôt de la première coque en béton (2a) sur la couche de béton liquide (10b) de la deuxième palette (5b) (étape F), un élément d'ancrage (23) prévu sur la deuxième section d'extrémité (22) du dispositif de fixation (20) est fixé à la deuxième palette (5b).

2. Procédé selon la revendication 1,
**caractérisé en ce que** l'élément d'ancrage (23) prévu sur la deuxième section d'extrémité (22) du dispositif de fixation (20) est fixé de manière amovible à la deuxième palette (5b).

3. Procédé selon la revendication 1 ou 2,
**caractérisé en ce que** l'élément d'ancrage (23) prévu sur la deuxième section d'extrémité (22) du dispositif de fixation (20) comprend un aimant permanent qui est fixé à la deuxième palette (5b) par la force magnétique.

4. Procédé selon l'une des revendications 1 à 3,
**caractérisé en ce qu'**on utilise comme dispositif de fixation (20) une barre d'acier (26) avec un élément d'ancrage (23) fixé à l'extrémité (25) de cette barre d'acier (26).

5. Procédé selon l'une des revendications 1 à 4,
**caractérisé en ce que** l'élément d'ancrage (23) est fixé de manière amovible à la deuxième section d'extrémité (22) du dispositif de fixation (20).

6. Procédé selon la revendication 5,
**caractérisé en ce que** l'élément d'ancrage (23) est fixé à la deuxième section d'extrémité (22) du dispositif de fixation (20) par un filetage.

7. Procédé selon l'une des revendications 1 à 6,
**caractérisé en ce que** le dispositif de fixation (20) est fixé en position au moyen d'un support (30) pendant le durcissement de la première coque en béton (2a) (étape C).
